# EUROPÄISCHE PATENTSCHRIFT

(11) **EP 0 664 765 B1**
(45) Veröffentlichungstag und Bekanntmachung des Hinweises auf die Patenterteilung: **15.07.1998**
(21) Anmeldenummer: 94922224.4
(22) Anmeldetag: 04.08.1994
(51) Int. Cl.: B65H 59/38, B65H 54/38

(54) **VERFAHREN ZUM AUFWICKELN EINES FADENS ZU EINER KREUZSPULE**
METHOD OF WINDING A YARN ON TO A CROSS-WOUND BOBBIN
PROCEDE POUR L'ENROULEMENT D'UN FIL EN UNE BOBINE CROISEE

(30) Priorität: 14.08.1993 DE 4327394
(43) Veröffentlichungstag der Anmeldung: 02.08.1995
(73) Patentinhaber: B a r m a g AG, D-42897 Remscheid (DE)
(72) Erfinder: HAAK, Dieter, D-42859 Remscheid (DE)
(74) Vertreter: Pfingsten, Dieter, Dipl.-Ing.
(86) Internationale Anmeldenummer: DE9400906
(87) Internationale Veröffentlichungsnummer: WO9505333

(56) Entgegenhaltungen:
- EP-A- 0 078 979
- DE-A- 4 039 086
- US-A- 3 931 938
- US-A- 4 245 794
- US-A- 4 394 986

## Beschreibung

Die Erfindung betrifft ein Verfahren zum Aufwickeln eines Fadens zu einer Kreuzspule in wilder Wicklung nach dem Oberbegriff des Patentanspruchs 1.
Ein derartiges Aufwickelverfahren ist beispielsweise durch die US-PS 4,245,794 bekannt.
Bei der Fadenaufwicklung zu Kreuzspulen sind insbesondere bei hohen Aufwickelgeschwindigkeiten der Ablegewinkel und das Kreuzungsverhältnis ebenso wie der Fadenzugkraftverlauf während des Aufwickelvorgangs für die Stabilität des Wickels, die Vermeidung von Spiegelbildung sowie die gute Abarbeitbarkeit des Wickels bei der Weiterverarbeitung und den Transport wesentliche Faktoren. Daher wird allgemein angestrebt, Abweichungen von erfahrungsgemäß günstigen Einstellungen, insbesondere auch bei der Unterdrückung einer Spiegelbildung, nach Möglichkeit zu vermeiden. Andererseits ist bekannt, daß die während des Aufwickelvorgangs im Faden herrschende Fadenzugkraft mit steigendem Wickeldurchmesser in der Regel in meist unerwünschter Weise ebenfalls ansteigt, sofern nicht Maßnahmen getroffen werden, die einem Anstieg der Fadenspannung entgegenwirken.

Bei einer wilden Wicklung läuft die Hin-und Herverlegung des Fadens auf der Spulenoberfläche während der Spulreise im wesentlichen mit konstanter Changierfrequenz ab, was bei im wesentlichen konstanter Fadenlieferung zu konstanten Fadenablegewinkeln auf der Spulenoberfläche führt. Die wilde Wicklung wird dabei insbesondere von der Präzisionswicklung unterschieden, bei der der Spulspindelantrieb und der Changierantrieb mechanisch oder elektronisch in einem fest vorgegebenen, nicht ganzzahligen Verhältnis steht und der Ablegewinkel mit steigendem Spulendurchmesser stetig abnimmt.

Maßnahmen zur Beeinflussung der Fadenzugkraft während des Aufwickelvorgangs sind im Stand der Technik, beispielsweise durch die eingangs genannte US-PS 4,245,794, bekannt.

Bei dem in dieser Patentschrift beschriebenen Verfahren ist zwischen Fadenliefergalette und Eingang der Changierung ein Fadenzugkraft-Wandler und eine umlaufende, in Abhängigkeit von der Changiergeschwindigkeit gesteuerte Pulsationsvorrichtung vorgesehen. Nach dem auf der Vorrichtung auszuführenden Aufwickelverfahren soll die Pulsationsvorrichtung die durch die Changierung verursachten Fadenzugkraftschwankungen im wesentlichen dadurch ausgleichen, daß durch sie der Faden synchron mit der Changierung aus seinem geraden Lauf nach beiden Seiten ausgelenkt wird. Durch den im Fadenlauf vor der Pulsationsvorrichtung vorgesehenen Fadenzugkraft-Wandler sollen insbesondere durch das Anwachsen des Spulendurchmessers verursachte Fadenzugkraftänderungen in Steuerimpulse zur Beeinflussung der Spindeldrehzahl derart umgewandelt werden, daß einer ansteigenden Fadenzugkraft durch das Absenken der Spindeldrehzahl entgegengewirkt wird und umgekehrt.

Dies führt jedoch dazu, daß in Abhängigkeit von dem Fadenzugkraftverlauf auch der Ablegewinkel und das Kreuzungsverhältnis in nicht vorhersehbarer, unerwünschter Weise verändert werden.

Der Erfindung liegt die Aufgabe zugrunde, die Führung der Fadenzugkraft ohne Beeinflussung von Kreuzungsverhältnis und Ablegewinkel vorzunehmen. Diese Aufgabe wird durch das im Kennzeichenteil des Anspruchs 1 angegebene Merkmal gelöst.

Aus der US-PS 4,394,986 ist es zwar bekannt, bei einem kontinuierlichen Aufwickelverfahren mit mehreren Spulspindeln die im Wechsel nacheinander in Betrieb genommen werden, sowohl den Antriebsmotor für die Spulspindel als auch den Antriebsmotor für die Changiereinrichtung mit einem aus der Fadenzugkraftmessung gewonnenen, elektrischen Korrektursignal zu beaufschlagen.
Hierzu sei jedoch bemerkt, daß dies nur in der Wechselphase der Spannfutter und zum Beschleunigen der Leerhülse erfolgt. Während der gesamten Spulreise wäre es nachteilig, weil bei gleichzeitiger Herabsetzung der Drehzahl von Spulspindel und Changierfrequenz in demselben Verhältnis beim Anwachsen des Spulendurchmessers der Ablegewinkel stetig verändert wird, was Nachteile für den Spulenaufbau hat.
Demgegenüber bleibt bei dem Verfahren gemäß der Erfindung das Spulverhältnis oder der K-Wert, die durch das Verhältnis aus Spulspindeldrehzahl und Changierfrequenz - als Anzahl von Doppelhüben - definiert sind, unverändert, wenn die Fadenspannung und damit die Spulspindeldrehzahl sich ändern.

Damit wird verhindert, daß die Fadenspannung und die Steuerung der Spulspindeldrehzahl in die Steuerung des Changierprogramms eingreift. Das ist insbesondere von Vorteil bei Changierprogrammen, welche durch den Verlauf des Spulverhältnisses vorgegeben sind, z.B. nach EP-0093258 B bzw. US-4,504,024 A oder EP-0195325 B bzw. US-4,697,753 A. Bei dem ersteren (EP-0093258 B) wird das Changiergesetz in Abhängigkeit von dem Auftreten bestimmter, kritischer Spulverhältnisse derart gesteuert, daß die Changiergeschwindigkeit bzw. Changierfrequenz bei Annäherung an eines dieser Verhältnisse auf den jeweils anderen von zwei Werten umgeschaltet wird. Bei dem zweiten Changierprogramm (EP 0195325 B) folgt die Changiergeschwindigkeit einem fest vorgegebenen Programm.

Im einfachsten Fall beinhaltet ein solches Changierprogramm eine konstant vorgegebene Changiergeschwindigkeit. Einer solchen konstant vorgegebenen Changiergeschwindigkeit können auch Schwankungen überlagert werden (Wobbelung). Bei dem bekannten Verfahren bleibt die Changiergeschwindigkeit nicht konstant, sondern wird zwischen einer Obergrenze und einer Untergrenze nach einer vorgegebenen Gesetzmäßigkeit verändert, wobei auch die Obergrenze und die Untergrenze sich während des Aufwickelns eines Fadens zu einer Kreuzspule (Spulreise) ändern.

Die Erfahrung zeigt bei beiden Verfahrensvarianten, daß es nicht möglich ist, jede kritische Aufspulsituation zu vermeiden. Grundsätzlich sind kritische Aufspulsituationen solche, bei denen die Changierfrequenz und die Spindeldrehzahl ein ganzzahliges oder ein ganzzahlig gebrochenes Verhältnis bilden. Man bezeichnet diese Ereignisse als "Spiegelbildung". Der sog. "Spiegel" stellt nicht nur eine erhebliche Störung des Spulenaufbaues dar, sondern kann auch zur Unterbrechung des Spulprozesses und zur Zerstörung der Aufspulmaschine durch auftretende Unrundheiten führen.

Es zeigt sich jedoch, daß auch bei nicht ganzzahligem Spulverhältnis oder bei Spulverhältnissen, die nicht durch eine kleine ganze Zahl (2, 3, 4 ...) gebrochen sind, noch Spiegelsituationen oder spiegelähnliche Situationen auftreten können. Diese Situationen sind z. T. prozeßabhängig und nicht vorhersehbar.

Durch die Erfindung werden derartige, nicht vorhersehbare Aufspulverhältnisse vermieden.

Vorteilhaft wird für den Verlauf der Fadenzugkraft eine Toleranzbreite vorgegeben, die beispielsweise durch gezielte Versuche oder durch Erfahrungswerte aus der Produktion festgelegt werden kann. Insbesondere soll sie die aus der Changierung stammenden, unvermeidlichen kurzzeitigen Schwankungen abdecken.

Der Sollwert der Fadenzugkraft kann auch als Langzeitwert durch Mittelwertbildung in Versuchen ermittelt und vorgegeben werden.

Das Aufspulverfahren gemäß der Erfindung ist sowohl bei einer Aufspulmaschine mit Vorteil anwendbar, bei der der Spulenantrieb durch eine mit konstanter Drehzahl angetriebene Treibwalze am Spulenumfang erfolgt als auch bei einer Aufspulmaschine, die einen durch eine Tastwalze gesteuerten Achsantriebsmotor für die Spulspindel aufweist.

Anhand der in der beigegebenen Zeichnung dargestellten Beispiele einer Vorrichtung zur Durchführung des erfindungsgemäßen Verfahrens wird die Erfindung erläutert.

Es zeigen:
- Fig. 1: Schema einer erfindungsgemäß ausgestatteten Spulstelle mit direkt angetriebener Spulspindel;
- Fig. 2: Funktionsschaubild einer Spulstelle mit Antrieb der Spulspindel durch eine Treibwalze;
- Fig. 3: Funktionsschaubild einer Spulstelle mit Direktantrieb der Spulspindel.

Die Fig. 1 zeigt das Aufbauschema einer zur Durchführung des erfindungsgemäßen Aufwickelverfahrens ausgestatteten Spulstelle, bei der der Faden 1 durch eine Spulspindel 5 mit Tastwalze 24 und Direktantrieb 6 zu einer Kreuzspule 4 aufgewickelt wird. Auch die Antriebswelle 7 der Changierung 3 hat einen eigenen Antrieb 8. Beide Antriebe 6, 8 werden über Umrichter 30 und Versorgungsleitungen 28, 29 durch eine Regeleinheit 9 geführt. Anstatt durch den Motor 6 direkt angetrieben zu werden, ist es alternativ auch bekannt und üblich, die Kreuzspule 4 an ihrem Umfang durch eine mit konstanter Umfangsgeschwindigkeit angetriebene Treibwalze anzutreiben.

Die Regeleinheit 9 hat die Aufgabe, die Antriebe 6, 8 in gegenseitiger Abhängigkeit derart aufeinander abzustimmen, daß das Kreuzungsverhältnis und der Ablegewinkel mit den für den gesamten Aufwickelvorgang vorgegebenen Sollwerteverläufen in Übereinstimmung gehalten werden. Hierzu werden die Soll- und Istwerte sowie die Frequenzen für den Spindelantrieb 6 (Frequenzgenerator 19) und den Antrieb 8 der Changierung 3 (Frequenzgenerator 18), die Ist-Drehzahl 22 der Spulspindel 5 bzw. die Doppelhubzahl der Changierung 3 (Drehzahl 21 der Antriebswelle 7), der Verlauf der Fadenzugkraft (Sollwert 20, Istwert 23) und - bei Direktantrieb der Spulspindel 5 - die durch Tastwalze 24 ermittelte Umfangsgeschwindigkeit 25 der Spule 4 in die Regeleinheit 9 eingegeben.

Zwischen einem nicht näher dargestellten, mit konstanter Geschwindigkeit angetriebenen Lieferwerk, beispielsweise einer vom Faden umschlungenen Galette und dem den Eingang des Changierdreiecks bildenden Kopffadenführer 10 ist ein am Faden 1 anliegender Fadenzugkraftaufnehmer 2 vorgesehen, der über eine Signalleitung und einen wegen der besseren Übersichtlichkeit nicht dargestellten D/A-Wandler (Digital-Analog/Wandler) den Verlauf der gemessenen Fadenzugkraft (Signal 23) an die Regeleinheit 9 übermittelt. Durch die von dem Fadenzugkraftaufnehmer 2 kommenden Signale werden in der Regeleinheit 9 die vorgegebenen Sollwerte für die Führung der Antriebe 6, 8 derart modifiziert, daß mit der zur Kompensation von Fadenzugkraftabweichungen erforderlichen Veränderung der Spindeldrehzahl auch eine Änderung der Changiergeschwindigkeit einhergeht derart, daß der vorgegebene Verlauf von Kreuzungsverhältnis und Ablegewinkel unverändert erhalten bleibt.

Die in den Figuren 2 und 3 dargestellten Funktionsschaubilder stimmen in wesentlichen Teilen überein und sind daher mit den gleichen Bezugszeichen für die vergleichbaren Einheiten versehen.

Vorgegeben sind bei beiden die durch die Grundfrequenzgeneratoren 11 (für die Changierung) und 12 (für den Spulenantrieb) erzeugten Grundfrequenzen sowie der Sollwertverlauf 20 der Fadenzugkraft. Die Generatoren 11, 12 erzeugen entsprechend den durch das Aufspulprogramm vorgegebenen Sollwerten 18, 19 die jeweiligen Grundfrequenzen für den Spulenantrieb und den Changierantrieb, welche der zur Regeleinheit 9 gehörigen Spulkopfsteuerung 14 zugeführt werden. In der Zuleitung von dem die Grundfrequenz 18 der Changierung erzeugenden Generator 11 zur Spulkopfsteuerung 14 (Anschluß CH) ist ein Störgenerator 13 vorgesehen, der der Erzeugung der dem Sollwert 18 der Changierung aufzugebenden Signale für das vorgesehene Störverfahren (z. B. Wobbelung)zur Unterdrückung der Spiegelbidung dient. Bei der zu einer Spulvorrichtung mit direkt angetriebener Spulspindel (Fig. 1) gehörenden Fig. 3 ist außerdem in der vom Grundfrequenzgenerator 12 zum Anschluß S der Spulkopfsteuerung 14 führenden Leitung eine Spindelantriebsregelung 17 vorgesehen.

Der Spulkopfsteuerung 14 werden die fortlaufend ermittelten Istwerte, nämlich 21 der Changierung 3 (Doppelhubzahl, Changierfrequenz), 22 der Spulspindeldrehzahl und 23 der Fadenspannung sowie bei der Ausführung nach Fig. 3 auch der durch die Tastwalze 24 ermittelten Spulenumfangsgeschwindigkeit (Signal 25), zugeführt. Daneben gelangen die Istwerte in eine zur Regeleinheit 9 gehörenden Einheit 16 zur Istwerteerfassung, wobei das Istwertsignal 23 der Fadenspannung zu einer Regeleinheit 15 für die Fadenspannung weitergegeben wird. Die in der Regeleinheit 15 erzeugten Korrektursignale gelangen über die Leitung 26 zum Anschluß S (Spulspindel) der Steuerung 14 und über die Leitung 27 zum Störgenerator 13 und von dort zusammen mit den Störsignalen zum Anschluß CH der Spulkopfsteuerung 14. Dabei werden in beiden Eingängen der Steuerung 14 die von den Grundfrequenzgeneratoren 11, 12 erzeugten Signale durch multiplikative Bewertung mit demselben Bewertungsfaktor in Abhängigkeit von der Fadenzugkraft modifiziert.

Bei der Ausführung nach Fig. 3 ist darüber hinaus in der zum Spulspindelantrieb gehörenden Leitung vom Grundfrequenzgenerator 12 zur Spulkopfsteuerung 14 eine Regelung 17 für den Spulspindelantrieb vorgesehen. Die von der Istwerte-Erfassung 16 kommenden, zu den Istwerten 22 (Spulspindeldrehzahl) und 25 (Tastwalzengeschwindigkeit) gehörenden Signale gelangen hier in die Regelung 17, das Istwert-Signal 22 der Spulspindeldrehzahl gelangt außerdem ebenso wie das Istwert-Signal 21 der Changierung zu dem Störgenerator 13.

In der Spulkopfsteuerung 14 werden in beiden Fällen die über Umrichter 30 den Antrieben 6, 8 zugeführten Leistungen derart modifiziert, daß ohne Störung des vorgegebenen Kreuzungsverhältnisses und des Ablegewinkels der Istwert-Verlauf der Fadenzugkraft dem Sollwert-Verlauf angepaßt wird.

Es sei hier noch darauf hingewiesen, daß das an Hand der Fig. 1 bis 3 beschriebene Verfahren zur Steuerung der Antriebe 6,8 einer Spulspindel 5 und der ihr zugeordneten Changierung 3 auch auf eine Spulvorrichtung mit mehreren, auf einem Spulenrevolver angeordneten Spulspindeln anwendbar ist, wobei die Spulspindeln ebenfalls entweder durch einen Direktantrieb 5 nach Fig. 3 oder einen Friktionswalzenantrieb nach Fig. 2 angetrieben sein können.

### BEZUGSZEICHENAUFSTELLUNG

- 1: Faden
- 2: Fadenzugkraftaufnehmer
- 3: Changierung
- 4: Aufwicklung, Spule
- 5: Spulspindel, Direktantrieb
- 6: Wickelantrieb
- 7: Antriebswelle
- 8: Changierantrieb
- 9: Regeleinheit
- 10: Kopffadenführer
- 11: Grundfrequenzgenerator Changierung
- 12: Grundfrequenzgenerator Spulenantrieb
- 13: Changierstör-Generator
- 14: Spulkopf-Steuerung
- 15: Fadenzugkraftregelung
- 16: Istwerteerfassung
- 17: Spindelantriebsregelung
- 18: Sollfrequenz Changierung
- 19: Sollfrequenz Spulspindelantrieb
- 20: Sollwert Fadenzugkraft
- 21: Istwert Changierung
- 22: Istwert Spindeldrehzahl
- 23: Istwert Fadenzugkraft
- 24: Tastwalze
- 25: Istwert Spulenumfangsgeschwindigkeit
- 26: Signalleitung
- 27: Signalleitung
- 28: Energieversorgung
- 29: Energieversorgung
- 30: Umrichter

## Patentansprüche

1. Verfahren zum Aufwickeln eines Fadens (1) zu einer Kreuzspule (4) in wilder Wicklung, bei dem
a) der Faden (1) durch ein Lieferwerk, welches mit konstanter Drehzahl angetrieben wird, einem ortsfesten Fadenführer (10) zugeführt wird;
b) der Faden (1) durch eine Changiereinrichtung (3,7,8) unter Bildung eines Changierdreiecks zwischen dem Fadenführer (10) und der Spulenoberfläche hin- und her verlegt wird;
c) die Changiereinrichtung (3,7,8) einen Changierantrieb (8) aufweist, durch den der Faden (1) mit vom Spulendurchmesser unabhängigen Ablegewinkeln in Abhängigkeit von einem vorgegebenen Changier-Sollwert (18) auf der Kreuzspule (4) abgelegt wird;
d) zwischen dem Lieferwerk und dem ortsfesten Fadenführer (10) die Fadenzugkraft (23) gemessen wird,
e) die Kreuzspule (4) auf einer Spulspindel (5) aufgespannt ist, die durch einen eigenen Spulspindelantrieb angetrieben wird, und
f) die Umfangsgeschwindigkeit der Spule (4) in Abhängigkeit von der gemessenen Fadenzugkraft (23) derart verändert wird, daß die Fadenzugkraft (23) einen vorgegebenen Wert (20) annimmt,
dadurch gekennzeichnet, daß
g) die Umfangsgeschwindigkeit der Spule (4) in Abhängigkeit von der Differenz zwischen einem vorgegebenen Umfangsgeschwindigkeits-Sollwert (19) und einem gemessenen Umfangsgeschwindigkeits-Istwert geregelt wird, und daß zusätzlich der Umfangsgeschwindigkeits-Sollwert (19) in Abhängigkeit von der gemessenen Fadenzugkraft (23) derart verändert wird, daß die Fadenzugkraft (23) den vorgegebenen Wert (20) annimmt, und
h) daß gleichzeitig der Changier-Sollwert (18) für den Changierantrieb (8) im selben Verhältnis verändert wird wie der Umfangsgeschwindigkeits-Sollwert (19) der Spule (19) in Abhängigkeit von der gemessenen Fadenzugkraft (23) verändert wird.

2. Verfahren nach Anspruch 1 mit den weiteren Merkmalen:
a) es wird ein Aufspulprogramm mit GeschwindigkeitsSollwerten (19) zur Steuerung des Spulspindelantriebs (6) derart vorgegeben, daß die Kreuzspule (4) mit vorgegebenem Verlauf der Umfangsgeschwindigkeit angetrieben wird;
b) die Geschwindigkeits- Sollwerte (19) werden in demselben, von der Fadenzugkraft (23), abhängigen Verhältnis verändert wie die Changier-Sollwerte (18).

3. Verfahren nach Anspruch 1 oder 2,
dadurch gekennzeichnet, daß
der Spulspindelantrieb eine am Umfang der Kreuzspule (4) anliegende Treibwalze mit Treibwalzenmotor ist, welchem die Geschwindigkeits- Sollwerte (19)vorgegeben werden;

4. Verfahren nach Anspruch 1 oder 2,
dadurch gekennzeichnet, daß
a) der Spulspindelantrieb ein Spindelmotor (6) ist;
b) daß am Umfang der Kreuzspule (4) eine Tastwalze (24) anliegt, deren Drehzahl (25) laufend gemessen wird und daß
c) der Spindelmotor (6) in Abhängigkeit von der gemessenen Drehzahl (25) sowie in Abhängigkeit von den vorgegebenen Geschwindigkeits- Sollwerten (19) gesteuert wird.

## Claims

1. Method for winding a thread (1) to form a cross-wound bobbin (4) by random winding, in which
a) the thread (1) is delivered to a fixed thread guide (10) by a delivery device which is driven at a constant rotational speed;
b) the thread (1) is laid to and fro by a traversing device (3, 7 8), forming a traversing triangle between the thread guide (10) and the surface of the bobbin;
c) the traversing device (3, 7, 8) has a traversing drive (8) by which the thread (1) is deposited on the cross-wound bobbin (4) in dependence on a predefined traversing setpoint value (18), at delivery angles which are non-dependent on the bobbin diameter;
d) the thread tensile force (23) is measured between the delivery device and the fixed thread guide(10),
e) the cross-wound bobbin (4) is mounted on a winding spindle (5) which is driven by its own winding spindle drive, and
f) the circumferential speed of the bobbin (4) is varied in dependence on the measured thread tensile force (23) in such a way that the thread tensile force (23) assumes a predefined value (20),
characterized in that
g) the circumferential speed of the bobbin (4) is regulated in dependence on the difference between a predefined circumferential speed setpoint value (19) and a measured circumferential speed actual value and in that the circumferential speed setpoint value (19) is additionally varied in dependence on the measured thread tensile force (23) in such a way that the thread tensile force (23) assumes the predefined value (20), and
h) the traversing setpoint value (18) for the traversing drive (8) is simultaneously varied in the same ratio by which the circumferential speed setpoint value (19) of the bobbin (4) is varied in dependence on the measured thread tensile force (23).

2. Method according to Claim 1, having the further features:
a) a winding program is predefined with speed setpoint values (19) for controlling the winding spindle drive (6) in such a way that the cross-wound bobbin (4) is driven with a predefined circumferential speed characteristic;
b) the speed setpoint values (19) are varied in the same ratio, dependent on the thread tensile force (23) as the traversing setpoint values (18).

3. Method according to either of Claims 1 or 2,
characterized in that
the winding spindle drive is a driving roller, bearing against the circumference of the cross-wound bobbin (4), with a driving roller motor to which the speed setpoint values (19) are input;

4. Method according to either of Claims 1 or 2,
characterized in that
a) the winding spindle drive is a spindle motor (6);
b) bearing against the circumference of the cross-wound bobbin (4) there is a sensing roller (24) whose rotational speed (25) is continuously measured, and
c) the spindle motor (6) is controlled in dependence on the measured rotational speed (25) and in dependence on the predefined speed setpoint values (19).

## Revendications

1. Procédé pour l'enroulement d'un fil (1) en une bobine croisée (4) à enroulement à angle constant selon lequel
a) le fil (1) est amené à un guide-fil (10) stationnaire par un mécanisme délivreur entraîné à vitesse constante;
b) le fil (1) est déposé avec un mouvement de va-et-vient par un dispositif de va-et-vient (3, 7, 8), formant un triangle de va-et-vient entre le guide-fil (10) et la surface de la bobine;
c) le dispositif de va-et-vient (3, 7, 8) comporte un mécanisme d'entraînement de va-et-vient (8) à l'aide duquel le fil (1) est déposé sur la bobine croisée (4) avec des angles de dépôt indépendants du diamètre de la bobine, en fonction d'une valeur de consigne de va-et-vient (18);
d) la tension du fil (23) est mesurée entre le mécanisme délivreur et le guide-fil (10) stationnaire;
e) la bobine croisée (4) est placée sur une broche de renvidage (5) qui est entraînée par un mécanisme d'entraînement de broche de renvidage propre et
f) la vitesse périphérique de la bobine (4) varie en fonction de la tension de fil (23) mesurée, de telle sorte que la tension de fil (23) prenne une valeur prédéterminée,
caractérisé par le fait
g) que la vitesse périphérique de la bobine (4) est régulée en fonction de la différence entre une valeur de consigne de vitesse périphérique (19) et une valeur effective de vitesse périphérique et qu'en plus on fait varier la valeur de consigne de vitesse périphérique (19) en fonction de la tension de fil (23) mesurée, de telle sorte que la tension de fil (23) prenne la valeur (20) prédéterminée et
h) que simultanément, on fait varier la valeur de consigne de va-et-vient (18) pour le mécanisme d'entraînement de va-et-vient (8) dans le même rapport que la valeur de consigne de vitesse périphérique (19) de la bobine (19) en fonction de la tension de fil (23).

2. Procédé selon la revendication 1, présentant les caractéristiques supplémentaires:
a) on définit un programme de renvidage avec des valeurs de consigne de vitesse (19) pour la commande du mécanisme d'entraînement de broche de renvidage (6), tel que la bobine croisée (4) soit entraînée suivant une courbe préétablie d'évolution de la vitesse périphérique;
b) on fait varier les valeurs de consigne de vitesse périphérique (19) dans le même rapport, dépendant de la tension de fil (23) que les valeurs de consigne de va-et-vient (18).

3. Procédé selon la revendication 1 ou 2, caractérisé par le fait que le mécanisme d'entraînement de broche de renvidage est un cylindre d'entraînement appliqué sur la périphérie de la bobine, avec un moteur de cylindre d'entraînement auquel sont transmises les valeurs de consigne de vitesse périphérique (19).

4. Procédé selon la revendication 1 ou 2, caractérisé par le fait
a) que le mécanisme d'entraînement de broche de renvidage est un moteur de broche (6);
b) qu'un cylindre palpeur (24) dont la vitesse de rotation (25) est mesurée en continu est appliqué sur la périphérie de la bobine croisée (4) et
c) que le moteur de broche (6) est commandé en fonction de la vitesse de rotation (25) mesurée et en fonction des valeurs de consigne de vitesse (19) prédéterminées.
